# EUROPÄISCHE PATENTSCHRIFT

(11) **EP 1 817 235 B1**
(45) Veröffentlichungstag und Bekanntmachung des Hinweises auf die Patenterteilung: **11.08.2010**
(21) Anmeldenummer: 05803951.2
(22) Anmeldetag: 18.11.2005
(51) Int. Cl.: B65D 19/20

(54) **DREIDIMENSIONALE RAHMEN- BZW. SUPPORTSTRUKTUR FÜR EINEN TRANSPORT UND/ODER EINE LAGERUNG EINES GEGENSTANDS SOWIE VERFAHREN ZU IHRER HERSTELLUNG**
THREE-DIMENSIONAL FRAME STRUCTURE OR SUPPORT STRUCTURE FOR TRANSPORTING AND/OR STORING AN OBJECT AND METHOD FOR THE PRODUCTION THEREOF
STRUCTURE CADRE OU SUPPORT TRIDIMENSIONNELLE POUR LE TRANSPORT ET/OU LE STOCKAGE D'UN OBJET, AINSI QUE PROCEDE POUR SA PRODUCTION

(30) Priorität: 19.11.2004 AT 8462004 U
(43) Veröffentlichungstag der Anmeldung: 15.08.2007
(73) Patentinhaber: Mondi Technology Investments S.A., 1255 Luxembourg (LU)
(72) Erfinder: MACQUEEN, Mark, 1120 Wien (AT); HARRER, Roman, 1070 Wien (AT)
(74) Vertreter: Miksovsky, Alexander
(86) Internationale Anmeldenummer: PCT/AT2005/000467
(87) Internationale Veröffentlichungsnummer: WO 2006/053365

(56) Entgegenhaltungen:
- EP-A- 1 147 991
- EP-B- 0 611 354
- WO-A-95/29103
- DE-C1- 4 038 171
- US-A- 3 469 542
- US-A- 4 756 417
- US-A- 5 425 314

## Beschreibung

Die vorliegende Erfindung bezieht sich auf eine dreidimensionale Rahmen- bzw. Supportstruktur für einen Transport und/oder eine Lagerung wenigstens eines Gegenstands sowie auf ein Verfahren zur Herstellung einer derartigen dreidimensionalen Rahmen- bzw. Supportstruktur.

Im Zusammenhang mit einer Lagerung bzw. einem Transport von Gegenständen sind unterschiedliche Rahmen- bzw. Supportstrukturen insbesondere für eine Verpackung eines gegebenenfalls ein größeres Gewicht aufweisenden Gegenstands bekannt. Beispielsweise sind insbesondere für Transportzwecke kistenartige Behälter bekannt, welche beispielsweise aus Holz oder Metall hergestellt sind, wobei derartige kistenartige Behälter gegebenenfalls standardisierte Abmessungen aufweisen. Für eine zuverlässige Anordnung bzw. Abstützung von gegebenenfalls ein größeres Gewicht aufweisenden Gegenständen müssen zusätzliche Lager- bzw. Trägerelemente vorgesehen sein, um den Gegenstand insbesondere gegen ein Verrutschen zu sichern. Derartige zusätzliche Träger- bzw. Lagerelemente müssen hiebei in den meisten Fällen auf die spezielle Außenform des aufzunehmenden Gegenstands abgestimmt werden, so daß ein entsprechend hoher Arbeitsaufwand erforderlich ist. Darüber hinaus haben derartige kastenförmige Behälter den Nachteil, daß sie, falls sie wiederverwendet werden sollen, unter Einnahme eines entsprechend großen Raumbedarfs bzw. Transportvolumens beispielsweise zu einer Absendestelle wiederum retourniert werden, woran anschließend sie wiederum mit einem Gegenstand befüllt werden können. Darüber hinaus weisen derartige kastenförmige Behälter üblicherweise ein sehr hohes Eigengewicht auf, so daß entsprechend erhöhte Kosten bei gewichtsabhängigen Transporten zu verzeichnen sind.

Zur Verringerung des Eigengewichts für einen Transport verwendeter Lagerelemente wurde beispielsweise in der US-A 5,487,335 oder der EP-A 0 611 354 vorgeschlagen, Palettenelemente bzw. -glieder aus einem Karton- bzw. Wellpappematerial herzustellen, wobei durch Vorsehen einer entsprechenden Vielzahl von Versteifungs- bzw. Trägerelementen auch eine ausreichende Festigkeit einer derartigen aus Karton hergestellten Palette auch zur Aufnahme schwererer Lasten zur Verfügung gestellt werden soll. DE 40 38 171 C1 offenbart eine dreidimensionale Struktur gemäß der Präambel des Anspruchs 1.

Die vorliegende Erfindung zielt nun darauf ab, eine dreidimensionale Rahmen- bzw. Supportstruktur für einen Transport und/oder eine Lagerung wenigstens eines Gegenstands als auch ein Herstellungsverfahren hiefür zur Verfügung zu stellen, wobei eine derartige Rahmen- bzw. Supportstruktur zur Herstellung einer Verpackung ein gegenüber bekannten Ausbildungen verringertes Gewicht bei entsprechender Festigkeit bzw. Widerstandsfähigkeit aufweisen soll. Darüber hinaus zielt die Erfindung darauf ab, eine Anpassung an unterschiedliche Außenkonturen wenigstens eines aufzunehmenden Gegenstands zu ermöglichen und eine einfache und kostengünstige Herstellung zu erzielen. Weiters wird insbesondere darauf abgezielt, bei einer Wiederverwendung der Rahmen- bzw. Supportstruktur eine Retournierung der Rahmen- bzw. Supportstruktur bzw. der dadurch gebildeten Verpackung insbesondere unter Erzielung eines verringerten Raumbedarfs bzw. Transportvolumens nach Entnahme eines transportierten Gegenstands zu ermöglichen.

Zur Lösung der obengenannten Aufgaben ist in Anspruch 1 eine dreidimensionale Rahmen- bzw. Supportstruktur für einen Transport und/oder eine Lagerung wenigstens eines Gegenstands definiert, welche eine Vielzahl von miteinander verbundenen bzw. verbindbaren Trägerelementen umfaßt, welche sich zumindest entlang der Außenkanten der Rahmen- bzw. Supportstruktur erstrecken und diese definieren, wobei jedes Trägerelement aus einem mehrlagigen Verbund von dicht gepackten Tafeln bzw. Platten aus einem gewellten Papier- bzw. Kartonmaterial, insbesondere Wellpappe, besteht. Dadurch, daß erfindungsgemäß vorgeschlagen wird, die Trägerelemente, welche jeweils zumindest entlang der Außenkanten der Rahmen- bzw. Supportstruktur vorgesehen sind und diese definieren, aus einem mehrlagigen Verbund von dicht gepackten Tafeln bzw. Platten aus einem gewellten Papier- bzw. Kartonmaterial, insbesondere Wellpappe, hergestellt werden, wird sichergestellt, daß bei ausreichender Festigkeit und Widerstandsfähigkeit auch zur Aufnahme von gegebenenfalls ein größeres Gewicht aufweisenden Gegenständen bzw. Lasten eine Rahmen- bzw. Supportstruktur mit geringem Eigengewicht zur Verfügung gestellt wird. Es läßt sich in Anpassung an wenigstens einen aufzunehmenden bzw. zu transportierenden Gegenstand eine entsprechende Auswahl von Trägerelementen bereitstellen, um auch unter Ausnutzung eines entsprechend optimierten bzw. minimierten Raumbedarfs bzw. Transportvolumens eine dreidimensionale Rahmen- bzw. Supportstruktur zur Verfügung zu stellen. Die Trägerelemente, welche aus einem mehrlagigen Verbund, insbesondere aus Wellpappe, hergestellt sind, weisen eine entsprechend hohe Festigkeit und Steifigkeit auf, so daß auch Gegenstände mit großem Gewicht sicher transportiert werden können.

Für eine einfache und rasche Verbindung einzelner bzw. aneinander anschließender Trägerelemente ist gemäß Anspruch 1 eine besondere Gestaltung für vertikal verlaufende Trägerelemente vorgesehen; optional kann jedes Trägerelement zumindest an seinen Endbereichen wenigstens einen Einschnitt bzw. Ausschnitt und/oder eine Vertiefung aufweien, welche(r) mit wenigstens einer komplementären Vertiefung bzw. Ausnehmung in einem angrenzenden und damit zu verbindenden Trägerelement zusammenwirkt. Derartige Einschnitte bzw. Ausschnitte und/oder Vertiefungen können in einfacher und zuverlässiger Weise in dem die Trägerelemente ausbildenden Verbundmaterial hergestellt werden, so daß zur Herstellung der erfindungsgemäßen, dreidimensionalen Rahmen- bzw. Supportstruktur derartige Trägerelemente in einfacher Weise über ihre komplementären Vertiefungen bzw. Ausschnitte verbunden werden können.

Wie oben bereits angedeutet, ist ein wesentliches Kriterium einer dreidimensionalen Rahmen- bzw. Supportstruktur, welche insbesondere wiederverwendet werden soll, daß sie neben einem günstigerweise geringen Eigengewicht auch einen Rücktransport bzw. Transport nach Entnahme eines Gegenstands bei möglichst geringem Raumbedarf bzw. Transportvolumen ermöglicht. In diesem Zusammenhang definiert Anspruch 1, daß die Trägerelemente wenigstens teilweise lösbar miteinander verbindbar, insbesondere ineinander steckbar sind. Dadurch, daß erfindungsgemäß die Trägerelemente wenigstens teilweise lösbar miteinander verbindbar, insbesondere ineinander steckbar sind, wird nicht nur eine einfache Herstellung einer erfindungsgemäßen, dreidimensionalen Rahmen- bzw. Supportstruktur unter Heranziehung gegebenenfalls standardisierter Trägerelemente mit einer geringen Anzahl von unterschiedlichen Abmessungen ermöglicht, sondern es kann nach dem Transport bzw. der Entnahme des aufgenommenen Gegenstands die dreidimensionale Rahmen- bzw. Supportstruktur in einfacher Weise durch Lösen der günstigerweise lediglich ineinander gesteckten Trägerelemente zerlegt werden und somit bei stark verringertem Raumbedarf bzw. Transportvolumen wiederum retourniert und in ebenfalls einfacher Weise wiederum zu einer unmittelbar einsetzbaren, dreidimensionalen Rahmen- bzw. Supportstruktur zusammengebaut werden.

Insbesondere bei größere Flächen aufspannenden Trägerelementen, welche zumindest die Außenkanten der erfindungsgemäßen, dreidimensionalen Rahmen- bzw. Supportstruktur bilden, kann zur Erzielung der notwendigen Festigkeit bzw. Aufnahmefähigkeit eine zusätzliche Verstärkung bzw. Verstrebung erforderlich sein. In diesem Zusammenhang wird gemäß einer weiters bevorzugten Ausführungsform vorgeschlagen, daß in von jeweils entlang der Außenkante der Rahmen- bzw. Supportstruktur angeordneten Trägerelementen aufgespannten Ebenen zusätzliche Trägerelemente mit den die Außenkanten bildenden Trägerelementen verbindbar sind, wobei die zusätzlichen Trägerelemente insbesondere im wesentlichen parallel zu wenigstens einer der Außenkanten verlaufen.

Zur Erzielung ausreichender Festigkeiten bzw. Widerstandsfähigkeiten insbesondere im Bereich vertikaler Trägerelemente bei zusammengebauter Rahmen- bzw. Supportstruktur wird erfindungsgemäß vorgeschlagen, daß bei zusammengebauter, dreidimensionaler Rahmen- bzw. Supportstruktur im wesentlichen in vertikaler Richtung verlaufende Außenkanten bildende Trägerelemente einen normal auf die Trägerlängsachsen insbesondere L- bzw. kreuzförmigen Querschnitt aufweisen und an ihren Endbereichen mit L- bzw. kreuzförmigen Einschnitten bzw. Vertiefungen ausgebildet sind, welche in einer im wesentlichen normal dazu stehenden Ebene liegende Trägerelemente übergreifen. Derartige, eine im Querschnitt L-bzw. kreuzförmige Kontur aufweisende Trägerelemente lassen sich ebenfalls in einfacher Weise aus einem Verbund aus gewelltem Material, insbesondere Wellpappe, herstellen und stellen eine entsprechende Festigkeit zur Verfügung. Durch die in den Endbereichen bevorzugt vorgesehenen, L- bzw. kreuzförmig vorgesehenen Einschnitte bzw. Vertiefungen lassen sich auch in den Eckbereichen der herzustellenden Rahmen- bzw. Supportstruktur entsprechend sichere Verbindungen aneinander angrenzender Trägerelemente erzielen.

Zur Erzielung einer geschlossenen Verpackung bzw. eines geschlossenen Transportbehälters unter Einsatz der erfindungsgemäßen, dreidimensionalen Rahmen- bzw. Supportstruktur wird darüber hinaus vorgeschlagen, daß an den Außenseiten der von den Trägerelementen gebildeten Begrenzungsflächen der Rahmen- bzw. Supportstruktur Verkleidungstafeln bzw. -platten an den Trägerelementen festlegbar sind, wie dies einer weiters bevorzugten Ausführungsform entspricht. Derartige Verkleidungstafeln bzw. -platten können ebenfalls bevorzugt lösbar an den die Rahmen- bzw. Supportstruktur bildenden Trägerelementen festgelegt werden und somit ebenfalls nach Gebrauch in einem einen verringerten Platzbedarf erfordernden, zerlegten Zustand für eine Wiederverwendung retourniert werden.

Wie oben bereits angedeutet, ist gegebenenfalls eine insbesondere gegenüber einem Verrutschen oder Verlagern gesicherte Positionierung eines zu transportierenden Gegenstands erforderlich, wobei beispielsweise im Zusammenhang mit einer Herstellung von Holzkisten bzw. -behältern derartige zusätzliche Lagerelemente jeweils in einer Einzelanfertigung an die Außenkontur eines zu verpackenden bzw. zu transportierenden Gegenstands angepaßt werden mußten. Für eine zuverlässige Lagerung wird in diesem Zusammenhang erfindungsgemäß vorgeschlagen, daß im Inneren der von den Trägerelementen aufgespannten, dreidimensionalen Rahmen- bzw. Supportstruktur zusätzliche, insbesondere balken- bzw. trägerförmige Lagerelemente vorgesehen sind, welche an die Außenkonturen eines aufzunehmenden Gegenstands angepaßt sind und den aufzunehmenden Gegenstand insbesondere über den gesamten Außenumfang umgeben, wie dies einer weiters bevorzugten Ausführungsform der erfindungsgemäßen Rahmen- bzw. Supportstruktur entspricht. Derartige balken- bzw. trägerförmige Lagerelemente können in einfacher Weise wiederum über entsprechende Ausschnitte bzw. Vertiefungen in komplementären Ausschnitten oder Vertiefungen der Trägerelemente, welche zumindest die Außenkanten definieren, angeordnet werden, wodurch eine sichere Positionierung und Aufnahme eines zu transportierenden Gegenstands möglich wird.

Zur Erzielung eines ebenfalls geringen Gewichts dieser gegebenenfalls erforderlichen, zusätzlichen Lagerelemente wird gemäß einer weiters bevorzugten Ausführungsform vorgeschlagen, daß die zusätzlichen Lagerelemente ebenfalls aus einem mehrlagigen Verbund von dicht gepackten Tafeln bzw. Platten aus einem gewellten Papier- bzw. Kartonmaterial, insbesondere Wellpappe, gebildet sind. Derart lassen sich auch die zusätzlichen Lagerelemente entsprechend einfach und bei geringem Gewicht herstellen und sind ebenfalls bevorzugt lösbar, beispielsweise steckbar, mit angrenzenden Trägerelementen verbunden.

Bei Verwendung von Verbundelementen aus einer Mehrzahl von dicht gepackten Tafeln bzw. Platten aus einem gewellten Papier- bzw. Kartonmaterial läßt sich unter Berücksichtigung der üblicherweise eine vergleichsweise geringe Dicke aufweisenden, gewellten Materialien eine optimierte Anpassung an eine Außenkontur eines zu verpackenden Gegenstands herstellen, wobei in diesem Zusammenhang gemäß einer weiters bevorzugten Ausführungsform vorgeschlagen wird, daß die Tafeln bzw. Platten der zusätzlichen Lagerelemente insbesondere einzeln und mit gegebenenfalls zunehmend bzw. schrittweise voneinander verschiedenen Außenabmessungen entsprechend einer Innenkontur des aufzunehmenden Gegenstands gestanzt und danach zu einem Verbund zusammengefügt sind. Es lassen sich somit auch in gegebenenfalls geringen Stückzahlen zusätzliche Lagerelemente kostengünstig und rasch herstellen, welche eine optimale Sicherung gegenüber einem Verrutschen bzw. Verlagern des aufzunehmenden Gegenstands zur Verfügung stellen können.

Für eine Verstärkung bzw. Versteifung von insbesondere punktweisen Beanspruchungen ausgesetzten Teilbereichen der dreidimensionalen Rahmen- bzw. Supportstruktur und/oder für eine zusätzliche Sicherung eines aufzunehmenden Gegenstands wird darüber hinaus vorgeschlagen, daß zusätzliche Verstärkungs- bzw. Versteifungs- oder Festlegungs- oder Aufnahmeelemente für einen zu transportierenden Gegenstand vorgesehen sind, welche insbesondere aus einem eine gegenüber den Trägerelementen erhöhte Festigkeit aufweisenden Material, insbesondere Kunststoff, Metall oder dgl., ausgebildet sind, wie dies einer weiters bevorzugten Ausführungsform der erfindungsgemäßen Rahmen- bzw. Supportstruktur entspricht.

Zur Lösung der eingangs genannten Aufgaben umfaßt ein Verfahren zur Herstellung einer erfindungsgemäßen, dreidimensionalen Rahmen- bzw. Supportstruktur für einen Transport und/oder eine Lagerung wenigstens eines Gegenstands, umfassend eine Vielzahl von miteinander verbundenen bzw. verbindbaren Trägerelementen, welche sich zumindest entlang der Außenkanten der Rahmen- bzw. Supportstruktur erstrecken und diese definieren, im wesentlichen die folgenden Schritte:
Bereitstellen der Parameter, insbesondere der Außenabmessungen und des Gewichts und/oder der Gewichtsverteilung, des zu verpackenden Gegenstands;
Auswählen der zur Ausbildung einer den aufzunehmenden Gegenstand umgebenden, dreidimensionalen Rahmen- bzw. Supportstruktur erforderlichen Trägerelemente und gegebenenfalls erforderlicher Zusatzelemente; und
Zusammenfügen der Trägerelemente zur Ausbildung der dreidimensionalen Rahmen- bzw. Supportstruktur.

Es lassen sich somit mit einfachen Verfahrensschritten an einen jeweils zu verpackenden bzw. aufzunehmenden Gegenstand angepaßte Trägerelemente zur Herstellung der erfindungsgemäßen, dreidimensionalen Rahmen- bzw. Supportstruktur zur Verfügung stellen und in einfacher Weise zusammenfügen. Wie oben bereits angedeutet, sind vorzugsweise die Trägerelemente lösbar bzw. trennbar ineinander gesteckt bzw. angeordnet, so daß nach erfolgtem Transport bzw. einer Entnahme eines zu transportierenden bzw. aufzunehmenden Gegenstands die dreidimensionale Rahmen- bzw. Supportstruktur zerlegt und bei geringerem Platzbedarf und Transportvolumen wiederum retourniert werden kann.

Für eine zusätzliche Sicherung eines aufzunehmenden Gegenstands wird gemäß einer weiters bevorzugten Ausführungsform vorgeschlagen, daß zusätzliche Lagerelemente hergestellt werden, welche an die Außenkontur des aufzunehmenden Gegenstands angepaßt sind und im Inneren der durch die Trägerelemente aufgespannten Rahmen- bzw. Supportstruktur aufgenommen und verankert werden.

Für eine besonders einfache und rasche sowie kostengünstige Herstellung der Lagerelemente wird gemäß einer weiters bevorzugten Ausführungsform vorgeschlagen, daß die zusätzlichen Lagerelemente aus einer Mehrzahl von Tafeln bzw. Platten aus einem gewellten Papier- bzw. Kartonmaterial hergestellt werden, welche in einem Stanzverfahren hergestellt werden.

Insbesondere bei Bereitstellung zusätzlicher Lagerelemente, welche an die Außenkontur eines aufzunehmenden Gegenstands angepaßt sind, läßt sich eine im wesentlichen doppelte Rahmen- bzw. Supportstruktur zur Verfügung stellen, wobei der von den Trägerelementen gebildete, äußere Rahmen zur Ausbildung der dreidimensionalen Rahmen- bzw. Supportstruktur im wesentlichen eine Stütz- und Stapelfunktion übernehmen kann, während eine zusätzliche Innenstruktur bzw. ein Innenrahmen durch die zusätzlichen Lagerelemente ausgebildet wird, welche an die Außenkontur des zu transportierenden Gegenstands angepaßt sind und somit eine Schutz- und Fixierfunktion aufweisen bzw. bereitstellen.

Neben den Gewichtsvorteilen bei der Herstellung der erfindungsgemäßen Rahmen- bzw. Supportstruktur unter Verwendung von Trägerelementen, welche jeweils aus einem mehrlagigen Verbund von Tafeln bzw. Platten aus einem gewellten Papier- bzw. Kartonmaterial, insbesondere Wellpappe hergestellt sind, ist davon auszugehen, daß auch eine saubere und parasitenfreie Verpackung bzw. Rahmen- bzw. Supportstruktur zur Verfügung gestellt werden kann. Die erfindungsgemäße Rahmen- bzw. Supportstruktur läßt sich in einfacher Weise und unter Verwendung einer geringen Stückzahl von verschiedenen Trägerelementen und/oder Lagerelementen an das zu transportierende bzw. aufzunehmende Transportgut anpassen und ist durch die lösbare bzw. trennbare Verbindung der einzelnen Elemente, wie oben bereits mehrfach erwähnt, zerlegbar und wiederverwendbar und in nicht verwendetem Zustand unter Einnahme eines geringen Transportvolumens transportierbar. Darüber hinaus läßt sich die erfindungsgemäße, dreidimensionale Rahmen- bzw. Supportstruktur, falls erforderlich, gegebenenfalls mit anderen Verpackungssystemen kombinieren, so daß beispielsweise zusätzliche, die erfindungsgemäße Rahmen- bzw. Supportstruktur umgebende Kisten, beispielsweise aus Karton, Holz oder dgl., für einen zusätzlichen Schutz Verwendung finden können, oder zusätzliche Dämpfungselemente, wie Kissen, aufblasbare Verpackungen oder dgl., zusätzlich verwendet werden können.

Das erfindungsgemäße Verfahren erlaubt insbesondere eine kundenspezifische Anpassung der herzustellenden, dreidimensionalen Rahmen- bzw. Supportstruktur und insbesondere von gegebenenfalls erforderlichen, zusätzlichen Lagerelementen für eine zusätzliche Fixierung und Abstützung des zu transportierenden Gegenstands, wobei beispielsweise nach Bereitstellung der Daten betreffend die Außenkontur und das Gewicht oder die Gewichtsverteilung des zu verpackenden Gegenstands ein Prototyp sowohl der dreidimensionalen Rahmen- bzw. Supportstruktur als auch der gegebenenfalls erforderlichen, zusätzlichen Lagerelemente hergestellt wird. Nach einem gegebenenfalls erforderlichen Test werden insbesondere die zusätzlich erforderlichen Lagerelemente in Form von miteinander zu verbindenden Platten bzw. Tafeln aus gewelltem Material, insbesondere Wellpappe, hergestellt und nachträglich verbunden, wobei beispielsweise für große Stückzahlen die Wellpappeelemente gestanzt werden können. Ein derartiges Stanzverfahren ermöglicht eine kostengünstige Herstellung einer großen Anzahl von zusätzlichen Lagerelementen, welche im Rahmen der erfindungsgemäßen, dreidimensionalen Rahmen- bzw. Supportstruktur mit entsprechenden Trägerelementen, welche zumindest die Außenkanten der herzustellenden Rahmen- bzw. Supportstruktur definieren, in einfacher Weise und insbesondere trennbar bzw. lösbar kombinierbar sind.

Die Erfindung wird nachfolgend anhand von in der beiliegenden Zeichnung schematisch dargestellten Ausführungsbeispielen näher erläutert. In dieser zeigen:
Fig. 1 Seitenansichten unterschiedlicher Ausbildungen von Trägerelementen zur Herstellung einer erfindungsgemäßen, dreidimensionalen Rahmen- bzw. Supportstruktur;
Fig. 2 eine Seitenansicht auf eine insbesondere mit Trägerelementen gemäß Fig. 1 hergestellte, dreidimensionale Rahmen- bzw. Supportstruktur;
Fig. 3 eine Ansicht auf ein Bodenelement einer erfindungsgemäßen Rahmen- bzw. Supportstruktur gemäß dem Pfeil III der Fig. 2;
Fig. 4 unterschiedliche Schritte eines Zusammenfügens, insbesondere Ineinandersteckens, einzelner Trägerelemente zur Herstellung einer erfindungsgemäßen, dreidimensionalen Rahmen- bzw. Supportstruktur;
Fig. 5 eine perspektivische Ansicht einer erfindungsgemäßen Rahmen- bzw. Supportstruktur ähnlich der in Fig. 2 und 3 dargestellten Ausbildung;
Fig. 6 eine vergrößerte Darstellung in perspektivischer Ansicht eines Trägerelements zur Herstellung einer erfindungsgemäßen Rahmen- bzw. Supportstruktur, wobei ersichtlich ist, daß das Trägerelement aus einem mehrlagigen Verbund von Tafeln bzw. Platten aus einem gewellten Material, insbesondere Wellpappe, besteht;
Fig. 7 eine perspektivische Darstellung einer abgewandelten Ausführungsform einer erfindungsgemäßen, dreidimensionalen Rahmen- bzw. Supportstruktur, welche zur Ausbildung eines geschlossenen Behälters zusätzliche Verkleidungstafeln bzw. -platten aufweist;
Fig. 8 eine schematische Darstellung in perspektivischer Ansicht einer Aufnahme eines rollen- bzw. walzenförmigen Gegenstands in einer erfindungsgemäßen, dreidimensionalen Rahmen- bzw. Supportstruktur;
Fig. 9 eine schematische Detailansicht in perspektivischer Darstellung eines zusätzlichen Lagerelementes, welches an die Außenkontur von zwei nebeneinander anzuordnenden, rollen- bzw. walzenförmigen Gegenständen angepaßt ist, wobei die umgebende, durch die Trägerelemente gebildete Struktur der Klarheit halber nicht dargestellt ist und ein zusätzliches Festlegungselement angedeutet ist; und
Fig. 10 eine schematische Ansicht einer abgewandelten Ausführungsform einer erfindungsgemäßen, dreidimensionalen Rahmen- bzw. Supportstruktur, wobei ähnlich wie bei der Darstellung gemäß Fig. 9 zusätzliche Lagerelemente in Anpassung an eine Außenkontur eines aufzunehmenden Gegenstands angedeutet sind.

In Fig. 1 ist eine Mehrzahl von unterschiedlich ausgebildeten Trägerelementen dargestellt, wobei jedes der Trägerelemente 1 bis 6 zumindest in seinen jeweiligen Endbereichen wenigstens eine Vertiefung bzw. einen Ausschnitt oder eine Ausnehmung aufweist, welche(r) allgemein mit 7 bezeichnet ist, um in Zusammenwirken mit komplementären Vertiefungen bzw. Ausnehmungen von aneinander angrenzenden bzw. benachbarten Trägerelementen 1 bis 6, wie dies insbesondere unter Bezugnahme auf Fig. 4 noch deutlicher ersichtlich werden wird, eine insbesondere trennbare bzw. lösbare Verbindung der Trägerelemente 1 bis 6 zur Ausbildung einer dreidimensionalen Rahmen- bzw. Supportstruktur zu ermöglichen. Bei der Darstellung gemäß Fig. 1 ist ersichtlich, daß insbesondere die mit 4 bis 6 bezeichneten Trägerelemente auch in ihren mittleren Bereichen zusätzliche Vertiefungen bzw. Ausschnitte 8 aufweisen, welche zur Aufnahme von zusätzlichen Trägerelementen dienen, wie dies beispielsweise aus der Darstellung gemäß Fig. 3 und 5 deutlicher ersichtlich werden wird.

In Fig. 2 und 3 ist eine Seitenansicht sowie eine Ansicht auf ein Bodenelement einer allgemein mit 9 bezeichneten, dreidimensionalen Rahmen- bzw. Supportstruktur dargestellt, wobei ersichtlich ist, daß diese dreidimensionale Rahmen- bzw. Supportstruktur 9 jeweils aus einer Mehrzahl von Trägerelementen gebildet ist, welche beispielsweise von den in Fig. 1 gezeigten Trägerelementen 1 bis 6 gebildet sein können.

In der perspektivischen Darstellung gemäß Fig. 4 und 5 ist ersichtlich, wie eine Mehrzahl von Trägerelementen, welche beispielsweise wiederum Elemente entsprechend den in Fig. 1 dargestellten Elementen 1 bis 6 sein können, zur Ausbildung einer Eckverbindung zusammengefügt werden. Aus Fig. 4 ist hiebei insbesondere ersichtlich, daß vertikale Trägerelemente 10 im Querschnitt einen im wesentlichen kreuzförmigen Querschnitt aufweisen, welche an ihrem Endbereich entsprechend kreuzförmige Einschnitte 11 aufweisen, um eine Verbindung von aneinander anschließenden Trägerelementen 1 bis 6 sowie 10 zu ermöglichen.

In Fig. 5 ist in ebenfalls perspektivischer Darstellung eine zusammengebaute, dreidimensionale Rahmen- bzw. Supportstruktur 9 ersichtlich. Wie aus Fig. 4 und 5 ersichtlich, läßt sich durch ein einfaches Zusammenbauen bzw. Verbinden oder Zusammenstecken die dreidimensionale Rahmen- bzw. Supportstruktur 9 herstellen und für eine Aufnahme eines zu transportierenden bzw. aufzunehmenden, nicht dargestellten Gegenstands vorbereiten. Nach einer Entnahme des transportierten Gegenstands läßt sich ebenfalls in einfacher Weise die dreidimensionale Rahmen- bzw. Supportstruktur 9 in die einzelnen Trägerelemente zerlegen, so daß bei stark verringertem Platzbedarf bzw. Transportvolumen die Trägerelemente bzw. die daraus herstellbare Rahmen- bzw. Supportstruktur 9 einer neuerlichen Verwendung zugeführt werden kann. In ebenso einfacher Weise können einzelne, gegebenenfalls schadhaft gewordene Elemente 1 bis 6 ersetzt werden, so daß nicht unmittelbar eine gesamte Rahmen- bzw. Supportstruktur bei einer Beschädigung einzelner Trägerelemente 1 bis 6 unbrauchbar wird.

In Fig. 6 ist in vergrößertem Maßstab eine schematische Darstellung eines mit 1 bezeichneten Trägerelements gezeigt, wobei ersichtlich ist, daß das Trägerelement 1 aus einem Verbund einer Mehrzahl von dicht gepackten Tafeln bzw. Platten 12 aus einem gewellten Papier- bzw. Kartonmaterial, insbesondere Wellpappe, besteht. Derart lassen sich einfach die Trägerelemente ausbilden und die erforderlichen Festigkeits- bzw. Widerstandseigenschaft durch Vorsehen einer entsprechenden Anzahl von Platten bzw. Tafeln 12 insbesondere aus Wellpappe erzielen. Für eine einfachere Handhabung ist in Fig. 6 darüber hinaus eine Ummantelung 13 des Trägerelements 1 angedeutet, welche die Platten 12 umgibt.

In Fig. 7 ist eine perspektivische Darstellung einer abgewandelten Ausführungsform einer dreidimensionalen Rahmen- bzw. Supportstruktur 14 dargestellt, wobei ersichtlich ist, daß in den von den einzelnen Trägerelementen 1 bis 6 sowie 10, welche an den Außenkanten vorgesehen sind, aufgespannten Ebenen zusätzliche Verkleidungstafeln bzw. -platten 15 vorgesehen sind, um einen im wesentlichen geschlossenen Behälter auszubilden, welcher beispielsweise zur Aufnahme von kleinen, insbesondere stückigen Gegenständen herangezogen werden kann.

In Fig. 8 ist eine weitere abgewandelte Ausführungsform einer dreidimensionalen Rahmen- bzw. Supportstruktur 16 dargestellt, welche wiederum aus einer Mehrzahl von Trägerelementen gebildet ist, welche beispielsweise von den Elementen 1 bis 6 gebildet sein können. In Fig. 8 ist darüber hinaus ein rollen- bzw. walzenförmiger Gegenstand 17 angedeutet, welcher in der dreidimensionalen Rahmen- bzw. Supportstruktur 16 aufzunehmen ist, wobei in der in Fig. 8 dargestellten Ausführungsform ein zusätzliches Festlegungselement 18 angedeutet ist, welches beispielsweise aus einem Material erhöhter Festigkeit, beispielsweise einer Metall-oder Kunststoffachse 18 gebildet ist, um in der dreidimensionalen Rahmen- bzw. Supportstruktur 16 aufgenommen bzw. gelagert zu werden.

Bei der schematischen Darstellung gemäß Fig. 9 ist ersichtlich, daß zwei nebeneinander anzuordnende bzw. aufzunehmende, rollen- bzw. walzenförmige Gegenstände 19 an beiden Enden auf einem zusätzlichen Lagerelement 20 gelagert sind, wobei das Lagerelement 20 auf die Außenkontur 21 abgestimmte Außenformen aufweist. Derartige zusätzliche Lagerelemente 20 werden in einer nicht näher dargestellten, dreidimensionalen Rahmen- bzw. Supportstruktur, wie sie beispielsweise in Fig. 8 gezeigt ist, angeordnet, so daß eine zuverlässige und gesicherte Positionierung der zu transportierenden Gegenstände 19 erzielbar ist. Für eine weitere Befestigung bzw. Sicherung der zu transportierenden Gegenstände sind in Fig. 9 darüber hinaus seil- bzw. gurtartige Aufnahme- bzw. Festlegungselemente 22 angedeutet.

In Fig. 10 ist in einer schematischen Vorderansicht eine weitere abgewandelte Ausführungsform einer dreidimensionalen Rahmen- bzw. Supportstruktur 23 dargestellt, wobei zusätzliche Lagerelemente 24 angedeutet sind, welche wiederum an eine Außenkontur eines aufzunehmenden Gegenstands 25 angepaßte Formen, im dargestellten Fall bogenförmige Vertiefungen 26, aufweisen. Durch ein Anordnen der zusätzlichen Lagerelemente 24, welche sich über große Bereiche des Außenumfangs des aufzunehmenden Gegenstands 25 erstrecken, wird eine gesicherte und fixierte Lage des zu transportierenden bzw. aufzunehmenden Gegenstands 25 möglich.

Es lassen sich mit einer derartigen Rahmen- bzw. Supportstruktur 23 beispielsweise auch höheres Gewicht aufweisende Gegenstände 25, wie beispielsweise Motoren, Getriebegehäuse oder ähnliche Gegenstände, transportieren, wobei entsprechend dem Gewicht und/oder der Gewichtsverteilung oder den Außenkonturen des zu transportierenden Gegenstands 25 eine entsprechende Vielzahl von zusätzlichen Lagerelementen 24 in der Supportstruktur 23 und verteilt über die Länge des Gegenstands 25 angeordnet ist bzw. sein kann. Diese zusätzlichen Lagerelemente 24 sind insbesondere ebenfalls lösbar mit den Trägerelementen verbindbar, so daß nach einem Transport für eine Wiederverwendung die dreidimensionale Rahmen- bzw. Supportstruktur 23 entsprechend zerlegt wird und mit geringem Transportvolumen einer Wiederverwendung zugeführt wird.

Gegebenenfalls ist es möglich, eine in den vorangehenden Figuren dargestellte Rahmen- bzw. Supportstruktur in einem zusätzlichen Verpackungsbehälter, beispielsweise aus Karton, Holz oder dgl., zur Erhöhung eines Schutzes aufzunehmen. Weiters können gegebenenfalls verbleibende Freiräume innerhalb der dreidimensionalen Rahmen- bzw. Supportstruktur mit zusätzlichen Füll- bzw. Verpackungsmaterialien, wie beispielsweise Kissen oder aufblasbaren Elementen, ausgefüllt werden.

Es wird insgesamt eine leichte und leicht herzustellende sowie für eine Wiederverwendung zu zerlegende, dreidimensionale Rahmen- bzw. Supportstruktur zur Verfügung gestellt, welche unter Bereitstellung einer geringen Anzahl von gegebenenfalls unterschiedlich ausgebildeten und/oder bemessenen Trägerelementen 1 bis 6 an die Außenkontur bzw. Außenabmessung eines zu transportierenden Gegenstands angepaßt werden können. Darüber hinaus lassen sich in genauer Anpassung an die Außenkontur eines aufzunehmenden bzw. zu transportierenden Gegenstands zusätzliche Lagerelemente vorsehen, welche einer zusätzlichen Sicherung und Fixierung des aufzunehmenden Gegenstands dienen und ebenfalls aus einem leichtgewichtigen Material hergestellt sind. Diese Lagerelemente können in einfacher Weise und bei geringen Kosten in hohen Stückzahlen beispielsweise durch ein Stanzen von Tafeln bzw. Platten aus einem gewellten Papier- bzw. Kartonmaterial hergestellt werden und ähnlich den Trägerelementen 1 bis 6 in von einem mehrlagigen bzw. mehrschichtigen Verbund gebildete, zusätzliche Lagerelemente ausgebildet werden.

## Patentansprüche

1. Dreidimensionale Rahmen- bzw. Supportstruktur (9, 14, 16, 23) für einen Transport und/oder eine Lagerung wenigstens eines Gegenstands (17, 19, 25), umfassend eine Vielzahl von miteinander verbundenen bzw. verbindbaren Trägerelementen (1 - 6, 10), welche sich zumindest entlang der Außenkanten der Rahmen- bzw. Supportstruktur (9, 14, 16, 23) erstrecken und diese definieren, wobei die Rahmen- bzw. Supportstruktur (9, 14, 16, 23) den aufzunehmenden Gegenstand (17, 19, 25) umgibt und die Trägerelemente (1 - 6, 10) wenigstens teilweise lösbar miteinander verbindbar, insbesondere ineinander steckbar sind, **dadurch gekennzeichnet, daß** jedes Trägerelement (1 - 6, 10) aus einem mehrlagigen Verbund von dicht gepackten Tafeln bzw. Platten (12) aus einem gewellten Papier- bzw. Kartonmaterial, insbesondere Wellpappe, besteht und daß bei zusammengebauter, dreidimensionaler Rahmen- bzw. Supportstruktur (9, 14, 16, 23) im wesentlichen in vertikaler Richtung verlaufende Außenkanten bildende Trägerelemente (10) einen L- bzw. kreuzförmigen Querschnitt normal auf die Trägerlängaachsen aufweisen und an ihren Endbereichen mit L- bzw. kreuzförmigen Einschnitten bzw. Vertiefungen (11) ausgebildet sind, welche in einer im wesentlichen normal dazu stehenden Ebene liegende Trägerelemente (1 - 6) übergreifen.

2. Dreidimensionale Rahmen- bzw. Supportstruktur nach Anspruch 1, **dadurch gekennzeichnet, daß** jedes Trägerelement (1 - 6) zumindest an seinen Endbereichen wenigstens einen Einschnitt bzw. Ausschnitt und/oder eine Vertiefung (7) aufweist, welche(r) mit wenigstens einer komplementären Vertiefung bzw. Ausnehmung in einem angrenzenden und damit zu verbindenden Trägerelement zusammenwirkt.

3. Dreidimensionale Rahmen- bzw. Supportstruktur nach Anspruch 1 oder 2, **dadurch gekennzeichnet, daß** in von jeweils entlang der Außenkante der Rahmen- bzw. Supportstruktur (9, 14, 16, 23) angeordneten Trägerelementen aufgespannten Ebenen zusätzliche Trägerelemente mit den die Außenkanten bildenden Trägerelementen verbindbar sind, wobei die zusätzlichen Trägerelemente insbesondere im wesentlichen parallel zu wenigstens einer der Außenkanten verlaufen.

4. Dreidimensionale Rahmen- bzw. Supportstruktur nach einem der Ansprüche 1 bis 3, **dadurch gekennzeichnet, daß** an den Außenseiten der von den Trägerelementen (1 - 6, 10) gebildeten Begrenzungsflächen der Rahmen- bzw. Supportstruktur (14) Verkleidungstafeln bzw. -platten (15) an den Trägerelementen festlegbar sind.

5. Dreidimensionale Rahmen- bzw. Supportstruktur nach einem der Ansprüche 1 bis 4, **dadurch gekennzeichnet, daß** im Inneren der von den Trägerelementen (1 - 6, 10) aufgespannten, dreidimensionalen Rahmen- bzw. Supportstruktur (9, 14, 16, 23) zusätzliche, insbesondere balken- bzw. trägerförmige Lagerelemente (20, 24) vorgesehen sind, welche an die Außenkonturen eines aufzunehmenden Gegenstands (19, 25) angepaßt sind und den aufzunehmenden Gegenstand (19, 25) insbesondere über den gesamten Außenumfang umgeben.

6. Dreidimensionale Rahmen- bzw. Supportstruktur nach Anspruch 5, **dadurch gekennzeichnet, daß** die zusätzlichen Lagerelemente (20, 24) ebenfalls aus einem mehrlagigen Verbund von dicht gepackten Tafeln bzw. Platten (12) aus einem gewellten Papier- bzw. Kartonmaterial, insbesondere Wellpappe, gebildet sind.

7. Dreidimensionale Rahmen- bzw. Supportstruktur nach Anspruch 6, **dadurch gekennzeichnet, daß** die Tafeln bzw. Platten (12) der zusätzlichen Lagerelemente (20, 24) insbesondere einzeln und mit gegebenenfalls zunehmend bzw. schrittweise voneinander verschiedenen Außenabmessungen entsprechend einer Innenkontur des aufzunehmenden Gegenstands (19, 25) gestanzt und danach zu einem Verbund zusammengefügt sind.

8. Dreidimensionale Rahmen- bzw. Supportstruktur nach einem der Ansprüche 1 bis 7, **dadurch gekennzeichnet, daß** zusätzliche Verstärkungs- bzw. Versteifungs- oder Festlegungs-oder Aufnahmeelemente (22) für einen zu transportierenden Gegenstand (19) vorgesehen sind, welche insbesondere aus einem eine gegenüber den Trägerelementen erhöhte Festigkeit aufweisenden Material, insbesondere Kunststoff, Metall oder dgl., ausgebildet sind.

9. Verfahren zur Herstellung einer dreidimensionalen Rahmen- bzw. Supportstruktur (9, 14, 16, 23) für einen Transport und/oder eine Lagerung wenigstens eines Gegenstands (17, 19, 25) nach einem der Ansprüche 1 bis 8, umfassend eine Vielzahl von miteinander verbundenen bzw. verbindbaren Trägerelementen (1 - 6, 10), welche sich zumindest entlang der Außenkanten der Rahmen- bzw. Supportstruktur (9, 14, 16, 23) erstrecken und diese definieren, **gekennzeichnet durch** die folgenden Schritte:
Bereitstellen der Parameter, insbesondere der Außenabmessungen und des Gewichts und/oder der Gewichtsverteilung, des zu verpackenden Gegenstands (17, 19, 25);
Auswählen von erforderlichen Trägerelementen (1 - 6, 10) gemäß Ansprüchen 1-8 und gegebenenfalls erforderlicher Zusatzelemente zur Ausbildung einer den aufzunehmenden Gegenstand (17, 19, 25) umgebenden, dreidimensionalen Rahmen- bzw. Supportstruktur (9, 14, 16, 23)
, und
Zusammenfügen der Trägerelemente (1 - 6, 10) zur Ausbildung der dreidimensionalen Rahmen- bzw. Supportstruktur (9, 14, 16, 23).

10. Verfahren nach Anspruch 9, **dadurch gekennzeichnet, daß** zusätzliche Lagerelemente hergestellt werden, welche an die Außenkontur des aufzunehmenden Gegenstands (17, 19, 25) angepaßt sind und im Inneren der durch die Trägerelemente (1 - 6, 10) aufgespannten Rahmen- bzw. Supportstruktur (9, 14, 16, 23) aufgenommen und verankert werden.

11. Verfahren nach Anspruch 10, **dadurch gekennzeichnet, daß** die zusätzlichen Lagerelemente (20, 24) aus einer Mehrzahl von Tafeln bzw. Platten aus einem gewellten Papier- bzw. Kartonmaterial hergestellt werden, welche in einem Stanzverfahren hergestellt werden.

## Claims

1. A three-dimensional frame structure or support structure (9, 14, 16, 23) for transporting and/or storing at least one object (17, 19, 25), comprising a plurality of interconnected or interconnectable support elements (1-6, 10) extending at least along the outer edges of the frame or support structure (9, 14, 16, 23) while defining the same, wherein the frame or support structure (9, 14, 16, 23) is surrounding the object (17, 19, 25) to be accommodated and the support elements (1-6, 10) are at least partially detachably connectable with one another, particularly pluggable into one another, **characterized in that** each of the support elements (1-6, 10) is comprised of a multi-layer composite of tightly packed sheets or plates (12) made of a corrugated paper or cardboard material, particularly corrugated board and that with the assembled three-dimensional frame or support structure (9, 14, 16, 23), support elements (10) forming outer edges and extending substantially in the vertical direction have a L-shaped or cross-shaped cross section normal to the longitudinal axes of the supports and, in their end regions, are formed with L-shaped or cross-shaped incisions or depressions (11), which overlap support elements (1-6) located in a plane extending substantially normally thereto.

2. A three-dimensional frame structure or support structure according to claim 1, **characterized in that** each of the support elements (1-6), at least on its end regions, comprises at least one incision or indent and/or a depression (7), which cooperate(s) with at least one complementary depression or recess provided in an adjacent support element to be accordingly connected therewith.

3. A three-dimensional frame structure or support structure according to claim 1 or 2, **characterized in that**, in planes stretched by support elements each arranged along an outer edge of the frame or support structure (9, 14, 16, 23), additional support elements are connectable with the support elements forming the outer edges, said additional support elements, in particular, extending substantially parallel with at least one of the outer edges.

4. A three-dimensional frame structure or support structure according to any one of claims 1 to 3, **characterized in that** paneling sheets or plates (15) are fixable to the support elements on the outer sides of the boundary surfaces formed by the support elements (1-6, 10), of the frame or support structure (14).

5. A three-dimensional frame structure or support structure according to any one of claims 1 to 4, **characterized in that** additional, in particular beam-shaped or carrier-shaped, bearing elements (20, 24) are provided in the interior of the three-dimensional frame or support structure (9, 14, 16, 23) stretched by the support elements (1-6, 10), which bearing elements are adapted to the outer contours of an object (19, 25) to be accommodated and surround the object (19, 25) to be accommodated, particularly over its entire outer periphery.

6. A three-dimensional frame structure or support structure according to claim 5, **characterized in that** the additional bearing elements (20, 24) are likewise comprised of a multi-layer composite of tightly packed sheets or plates (12) made of a corrugated paper or cardboard material, particularly corrugated board.

7. A three-dimensional frame structure or support structure according to claim 6, **characterized in that** the sheets or plates (12) of the additional bearing elements (20, 24) are punched, in particular individually and with optionally increasing or stepwisely differing external dimensions corresponding with an inner contour of the object (19, 25) to be accommodated, and subsequently assembled to a composite.

8. A three-dimensional frame structure or support structure according to any one of claims 1 to 7, **characterized in that** additional reinforcing or stiffening or fixing or retaining elements (22) are provided for an object (19) to be transported, which are, in particular, made of a material having an increased strength over the support elements and, in particular, plastic, metal or the like.

9. A method for producing a three-dimensional frame structure or support structure (9, 14, 16, 23) for transporting and/or storing at least one object (17, 19, 25) according to any of the claims 1 to 8, comprising a plurality of interconnected or interconnectable support elements (1-6, 10) extending at least along the outer edges of the frame or support structure (9, 14, 16, 23) while defining the same, **characterized by** the following steps:
providing the parameters, in particular external dimensions and weight and/or weight distribution, of the object to be packaged (17, 19, 25);
selecting of support elements (1-6, 10) according to claims 1 to 8, and optionally required additional elements, required for the formation of a three-dimensional frame or support structure (9, 14, 16, 23) surrounding the object (17, 19, 25) to be accommodated; and
assembling the support elements (1-6, 10) to form said three-dimensional frame or support structure (9, 14, 16, 23).

10. A method according to claim 9, **characterized in that** additional bearing elements are produced, which are adapted to the outer contour of the object (17, 19, 25) to be accommodated and received and anchored in the interior of the frame or support structure (9, 14, 16, 23) stretched by the support elements (1-6, 10).

11. A method according to claim 10, **characterized in that** the additional bearing elements (20, 24) are produced of a plurality of sheets or plates made of a corrugated paper or cardboard material by punching.

## Revendications

1. Structure de cadre ou de support tridimensionnelle (9, 14, 16, 23) pour un transport et/ou un logement d'au moins un objet (17, 19, 25), comprenant une pluralité d'éléments porteurs (1-6, 10) reliés ou pouvant être reliés les uns aux autres qui s'étendent au moins le long des arêtes extérieures de la structure de cadre ou de support (9, 14, 16, 23) et définissent celle-ci, la structure de cadre ou de support (9, 14, 16, 23) entourant l'objet à recevoir (17, 19, 25) et les éléments porteurs (1-6, 10) pouvant être reliés au moins en partie de manière amovible les uns aux autres, en particulier pouvant être introduits les uns dans les autres, **caractérisée en ce que** chaque élément porteur (1-6, 10) se compose d'un assemblage à plusieurs couches de feuilles ou plaques (12) emballées de manière serrée en un matériau de papier ou de carton ondulé, en particulier de carton ondulé et **en ce qu'**en cas de structure de cadre ou de support tridimensionnelle (9, 14, 16, 23) assemblée, des éléments porteurs (10) formant des arêtes extérieures s'étendant essentiellement en direction verticale présentent une section transversale en forme de L ou de croix normalement sur les axes longitudinaux de support et sont réalisés sur leurs zones d'extrémité avec des entailles ou cavités (11) en forme de L ou de croix qui recouvrent des éléments porteurs (1-6) situés dans un plan se trouvant essentiellement normalement à celles-ci.

2. Structure de cadre ou de support tridimensionnelle selon la revendication 1, **caractérisée en ce que** chaque élément porteur (1-6) présente au moins sur ses zones d'extrémité au moins une entaille ou découpe et/ou une cavité (7) qui coopère avec au moins une cavité ou un évidement complémentaire dans un élément porteur contigu et à relier avec celui-ci.

3. Structure de cadre ou de support tridimensionnelle selon la revendication 1 ou 2, **caractérisée en ce que** dans le plan défini par des éléments porteurs disposés respectivement le long de l'arête extérieure de la structure de cadre ou de support (9, 14, 16, 23), des éléments porteurs supplémentaires peuvent être reliés aux éléments porteurs formant les arêtes extérieures, les éléments porteurs supplémentaires s'étendant en particulier essentiellement parallèlement à au moins l'une des arêtes extérieures.

4. Structure de cadre ou de support tridimensionnelle selon l'une quelconque des revendications 1 à 3, **caractérisée en ce que** des feuilles ou plaques de revêtement (15) peuvent être fixées sur les éléments porteurs sur les côtés extérieurs des surfaces de limitation formées par les éléments porteurs (1-6, 10) de la structure de cadre ou de support (14).

5. Structure de cadre ou de support tridimensionnelle selon l'une quelconque des revendications 1 à 4, **caractérisée en ce qu'**à l'intérieur de la structure de cadre ou de support tridimensionnelle (9, 14, 16, 23) définie par les éléments porteurs (1-6, 10), des éléments d'appui (20, 24) supplémentaires, en particulier en forme de barre ou de support sont prévus, lesquels sont adaptés aux contours extérieurs d'un objet (19, 25) à recevoir et entourent l'objet (19, 25) à recevoir en particulier sur toute la périphérie extérieure.

6. Structure de cadre ou de support tridimensionnelle selon la revendication 5, **caractérisée en ce que** les éléments d'appui (20, 24) supplémentaires sont également constitués d'un assemblage à plusieurs couches de feuilles ou plaques (12) emballées de manière serrée en un matériau de papier ou de carton ondulé, en particulier en carton ondulé.

7. Structure de cadre ou de support tridimensionnelle selon la revendication 6, **caractérisée en ce que** les feuilles ou les plaques (12) des éléments d'appui (20, 24) supplémentaires sont découpées en particulier individuellement et avec des dimensions extérieures éventuellement de plus en plus ou progressivement différentes les unes des autres correspondant à un contour intérieur de l'objet (19, 25) à recevoir et sont ensuite assemblées en un assemblage.

8. Structure de cadre ou de support tridimensionnelle selon l'une quelconque des revendications 1 à 7, **caractérisée en ce que** des éléments de renforcement ou de raidissement ou de fixation ou de réception (22) supplémentaires sont prévus pour un objet (19) à transporter, qui sont réalisés en particulier en un matériau présentant une résistance accrue par rapport aux éléments porteurs, en particulier en plastique, métal ou similaires.

9. Procédé de fabrication d'une structure de cadre ou de support tridimensionnelle (9, 14, 16, 23) pour un transport et/ou un logement d'au moins un objet (17, 19, 25) selon l'une quelconque des revendications 1 à 8, comprenant une pluralité d'éléments porteurs (1-6, 10) reliés ou pouvant être reliés les uns aux autres qui s'étendent au moins le long des arêtes extérieures de la structure de cadre ou de support (9, 14, 16, 23) et définissent celle-ci, **caractérisé par** les étapes suivantes :
mise à disposition des paramètres, en particulier des dimensions extérieures et du poids et/ou de la répartition du poids de l'objet à emballer (17, 19, 25) ;
sélection des éléments porteurs (1-6, 10) nécessaires selon les revendications 1 à 8 et d'éléments supplémentaires éventuellement requis pour la réalisation d'une structure de cadre ou de support tridimensionnelle (9, 14, 16, 23) entourant l'objet à recevoir (17, 19, 25) et
assemblage des éléments porteurs (1-6, 10) pour la réalisation de la structure de cadre ou de support tridimensionnelle (9, 14, 16, 23).

10. Procédé selon la revendication 9, **caractérisé en ce que** des éléments d'appui supplémentaires sont fabriqués, lesquels sont adaptés au contour extérieur de l'objet à recevoir (17, 19, 25) et sont reçus et ancrés à l'intérieur de la structure de cadre ou de support (9, 14, 16, 23) définie par les éléments porteurs (1-6, 10).

11. Procédé selon la revendication 10, **caractérisé en ce que** les éléments d'appui (20, 24) supplémentaires sont fabriqués en une pluralité de feuilles ou de plaques en un matériau de papier ou de carton ondulé qui sont fabriquées dans un procédé de découpage.
